# EUROPÄISCHE PATENTSCHRIFT

(11) **EP 1 991 791 B1**
(45) Veröffentlichungstag und Bekanntmachung des Hinweises auf die Patenterteilung: **12.08.2009**
(21) Anmeldenummer: 07703007.0
(22) Anmeldetag: 25.01.2007
(51) Int. Cl.: F15B 13/00

(54) **VENTILBATTERIE MIT SICHERHEITSVENTIL**
VALVE BANK COMPRISING A SAFETY VALVE
BATTERIE DE DISTRIBUTEURS À DISTRIBUTEUR DE SÉCURITÉ

(30) Priorität: 09.03.2006 DE 102006010844
(43) Veröffentlichungstag der Anmeldung: 19.11.2008
(73) Patentinhaber: FESTO AG & Co. KG, 73734 Esslingen (DE)
(72) Erfinder: BOGDANOWICZ, Grzegorz, 73760 Ostfildern (DE); BRENNER, Jakob, 73730 Esslingen (DE)
(74) Vertreter: Abel, Martin
(86) Internationale Anmeldenummer: PCT/EP2007/000605
(87) Internationale Veröffentlichungsnummer: WO 2007/101506

(56) Entgegenhaltungen:
- EP-A2- 0 840 047
- EP-A2- 1 041 325
- DE-U1-6202005 016 76
- JP-A- 10 038 119

## Beschreibung

Die Erfindung betrifft eine Ventilbatterie, mit einer Mehrzahl elektrisch betätigbarer Steuerventile, die jeweils gleichzeitig an mindestens einen gemeinsamen Versorgungskanal und mindestens einen gemeinsamen Entlüftungskanal angeschlossen sind und die Verbindung dieser Kanäle mit jeweils mindestens einem mit einem Verbraucher verbindbaren individuellen Arbeitskanal steuern können, mit mindestens einem Einspeisekanal zum Einspeisen von für den mindestens einen gemeinsamen Versorgungskanal bestimmtem Druckmedium, und mit einem zwischen den mindestens einen Einspeisekanal und den mindestens einen gemeinsamen Versorgungskanal zwischengeschalteten Sicherheitsventil zum wahlweisen Freigeben oder Absperren der Kanalverbindung.

Eine aus der EP 1 041 325 B1 bekannte Ventilbatterie dieser Art enthält mehrere mit je einem Steuerventil ausgestattete Steuermodule, die zu einer Modulanordnung zusammengefasst sind. Über einen die Modulanordnung durchziehenden gemeinsamen Versorgungskanal können sämtliche Steuerventile gleichzeitig mit Druckmedium versorgt werden. Die Entlüftung der Steuerventile geschieht über einen oder zwei, die Modulanordnung ebenfalls durchziehende gemeinsame Entlüftungskanäle. Dem gemeinsamen Versorgungskanal ist ein als Sicherheitsventil nutzbares Absperrventil vorgeschaltet, das in der Lage ist, den gemeinsamen Versorgungskanal von einem das Druckmedium heranführenden Einspeisekanal abzusperren, wenn eine Störung auftritt. Die Ventilbatterie ist dann quasi vom Druckmittelnetz abgekoppelt. Erfolgt der Absperrvorgang allerdings bei noch unter vollem Versorgungsdruck stehender Ventilbatterie, kann das in der Ventilbatterie abgeschottete Druckmedium weiterhin Ursache für unerwünschte Schaltfunktionen der Steuerventile sein.

Es ist die Aufgabe der vorliegenden Erfindung, eine Ventilbatterie mit im Falle ihres Abschaltens verbesserter Sicherheitsfunktion zu schaffen.

Zur Lösung dieser Aufgabe ist die Ventilbatterie so ausgebildet, dass das Sicherheitsventil in eine Entlüftungsstellung schaltbar ist, in der es den mindestens einen gemeinsamen Versorgungskanal entlüftet und gleichzeitig den Einspeisekanal absperrt.

Auf diese Weise wird bei abgesperrtem Einspeisekanal das zum Absperrzeitpunkt in dem mindestens einen gemeinsamen Versorgungskanal der Ventilbatterie befindliche Druckmedium nicht einfach nur eingeschlossen, sondern zur Atmosphäre entlüftet. Die Ventilbatterie wird daher versorgungsseitig drucklos, so dass selbst bei anschließend doch noch stattfindenden Schaltvorgängen der Steuerventile bei den angeschlossenen Verbrauchern keine unerwünschten Funktionen mehr ausgelöst werden. Außerdem besteht gefahrlos die Möglichkeit, Wartungstätigkeiten an der Ventilbatterie auszuführen und beispielsweise ein defektes Steuerventil auszutauschen. Das Sicherheitsventil kann konstruktiv problemlos so ausgelegt werden, dass es selbsttätig in die Entlüftungsstellung schaltet, wenn beispielsweise ein Stromausfall und/oder ein Ausfall des Versorgungsdruckes auftritt.

Vorteilhafte Weiterbildungen der Erfindung gehen aus den Unteransprüchen hervor.

Um die Ventilbatterie nach einer Entlüftung schnellstmöglich wieder betriebsbereit zu machen, kann sie mit mindestens zwei Einspeisekanälen ausgestattet sein, die in der Durchlassstellung des Sicherheitsventils gleichzeitig parallel mit dem gemeinsamen Versorgungskanal der Ventilbatterie verbunden sind. Das Druckmedium kann dann mit hohem Durchfluss in die Ventilbatterie einströmen.

Die Entlüftung des mindestens einen gemeinsamen Versorgungskanals kann beispielsweise ausschließlich über mindestens einen des vorhandenen mindestens einen gemeinsamen Entlüftungskanals der Ventilbatterie erfolgen. Auf diese Weise erübrigt sich ein zusätzlicher Entlüftungskanal in der Ventilbatterie. Enthält die Ventilbatterie, was bei Ventilbatterien häufig der Fall ist, zwei gemeinsame Entlüftungskanäle für die Steuerventile, kann das Sicherheitsventil so ausgebildet sein, dass für die Entlüftung des mindestens einen gemeinsamen Versorgungskanals beide gemeinsamen Entlüftungskanäle der Ventilbatterie genutzt werden.

Es besteht auch die Möglichkeit, zusätzlich zu dem mindestens einen gemeinsamen Entlüftungskanal der Ventilbatterie mindestens einen unabhängigen Zusatz-Entlüftungskanal vorzusehen, über den hinweg der mindestens eine gemeinsame Versorgungskanal entlüftbar ist. Hier besteht dann die Möglichkeit, durch entsprechende Ausgestaltung des Sicherheitsventils den Entlüftungsvorgang dahingehend zu beeinflussen, dass dieser ausschließlich über den unabhängigen Zusatz-Entlüftungskanal hinweg stattfindet oder - was man als Schnellentlüftungsvorgang bezeichnen könnte - parallel über den mindestens einen gemeinsamen Entlüftungskanal der Ventilbatterie und den von diesem unabhängigen Zusatz-Entlüftungskanal. Durch die letztgenannte Maßnahme kann ein sehr hoher Entlüftungsquerschnitt zur Verfügung gestellt werden.

Das Sicherheitsventil ist zweckmäßigerweise elektrisch aktivierbar ausgebildet. Es kann seine elektrischen Betriebssignale individuell erhalten oder auch über eine in der Ventilbatterie gegebenenfalls standardmäßig vorhandene elektrische Verkettungseinrichtung. Vorzugsweise ist das Sicherheitsventil hierbei so ausgelegt, dass es im elektrisch deaktivierten Zustand durch Federmittel in der Entlüftungsstellung gehalten wird. Um die Durchlassstellung zu halten, wird das Sicherheitsventil elektrisch aktiviert und sein Ventilglied entgegen der Federkraft ausgelenkt. Fällt im Betrieb der Strom aus oder auch, bei einer vorgesteuerten Variante, der Vorsteuerdruck, wird das Sicherheitsventil durch die Federvorspannung zuverlässig unverzüglich in die unbedenkliche Entlüftungsstellung zurückgeschaltet.

Bei einem vorteilhaft ausgebildeten Sicherheitsventil durchsetzt die Entlüftungsströmung einen im Ventilschieber des Sicherheitsventils ausgebildeten Hohlraum. Dies ermöglicht eine besonders vorteilhafte Kanalverschaltung.

Das Sicherheitsventil kann an jeder geeigneten Stelle der Ventilbatterie angebaut oder eingebaut sein. Auf jeden Fall befindet es sich an Bord der Ventilbatterie, so dass kompakte Abmessungen ohne externe Sicherheitskomponenten nötig sind.

Bei einer besonders vorteilhaften Ausführungsform ist das Sicherheitsventil Bestandteil eines eigenständigen Sicherheitsmoduls, das zusammen mit jeweils mindestens ein Steuerventil enthaltenden Steuermodulen zu einer Modulanordnung zusammengefasst ist. Hierbei ist das Sicherheitsmodul in die Reihe von Steuermodulen eingegliedert, beispielsweise als Abschlussmodul oder auch als Zwischenmodul. Letzteres ermöglicht an praktisch jeder beliebigen Stelle eine Zwischeneinspeisung des für den Betrieb der Ventilbatterie erforderlichen Druckmediums.

Vorzugsweise enthält die Ventilbatterie einen modular aufgebauten Fluidverteiler mit einzelnen Fluidverteilermodulen, die unter Bildung der Steuermodule mit den Steuerventilen und unter Bildung des Sicherheitsmoduls mit einem Sicherheitsventil ausgestattet sind und die modular aneinander anbaubar sind. Die Fluidverteilermodule enthalten bevorzugt jeweils zwei mit dem jeweils zugeordneten Steuerventil verbundene individuelle Arbeitskanäle für die Ansteuerung eines Verbrauchers. Das Fluidverteilermodul des Sicherheitsventils ist zweckmäßigerweise ebenfalls von zwei individuellen Fluidkanälen durchsetzt, von denen mindestens einer einen Einspeisekanal für den gemeinsamen Versorgungskanal bildet. Entsprechend den oben geschilderten Ausführungsvarianten kann der zweite Fluidkanal als parallelgeschalteter weiterer Einspeisekanal genutzt werden oder als Zusatz-Entlüftungskanal. Wird er gar nicht benötigt, kann er bei Bedarf durch einen Stopfen verschlossen werden.

Nachfolgend wird die Erfindung anhand der beiliegenden Zeichnung näher erläutert. In dieser zeigen:
- Figur 1: eine bevorzugte Ausführungsform der erfindungsgemä- ßen Ventilbatterie in perspektivischer Darstellung und bei entferntem Abschlusselement des Fluidver- teilers der Ventilbatterie,
- Figur 2: einen Schnitt durch die Ventilbatterie aus Figur 1 gemäß Schnittlinie II-II im Bereich des Sicher- heitsventils,
- Figur 3: das bei der Anordnung der Figuren 1 und 2 einge- setzte Sicherheitsventil im Längsschnitt in einer Einzeldarstellung bei Einnahme der Entlüftungsstel- lung,
- Figur 4: das Sicherheitsventil aus Figur 3 in der im Normal- betrieb üblicherweise eingenommenen Durchlassstel- lung,
- Figur 5: in einer der Figur 3 entsprechenden Darstellungs- weise ein modifiziertes Sicherheitsventil bei Ein- nahme der Entlüftungsstellung, und
- Figur 6: das Sicherheitsventil aus Figur 5 in der Durchlass- stellung.

Die in ihrer Gesamtheit mit Bezugsziffer 6 bezeichnete Ventilbatterie bevorzugten Aufbaues enthält einen sich in Richtung einer Längsachse 7 erstreckenden Fluidverteiler 8, der an einer Anbaufläche 12 mit einer Mehrzahl von elektrisch betätigbaren Steuerventilen 13 bestückt ist. Die Steuerventile 13 sind in einer durch einen Doppelpfeil angedeuteten Aufreihungsrichtung 14, die mit der Längsachse 7 zusammenfällt, aufeinanderfolgend angeordnet. Ebenfalls an der Anbaufläche 12 sitzt, in die Reihe der Steuerventile 13 eingegliedert, ein Sicherheitsventil 15. Letzteres schließt beim Ausführungsbeispiel die Reihe von Steuerventilen 13 einenends ab.

Der Fluidverteiler 8 ist in seiner Längsrichtung von mindestens einem für alle Steuerventile 13 gemeinsamen Versorgungskanal 1 durchsetzt. Parallel zu diesem gemeinsamen Versorgungskanal 1 erstrecken sich im Fluidverteiler 8 ein erster und zweiter gemeinsamer Entlüftungskanal 3, 5, die wie der gemeinsame Versorgungskanal 1 jeweils mehrfach zur Anbaufläche 12 ausmünden, so dass jedes Steuerventil 13 mit jedem der gemeinsamen Versorgungskanäle 1 und Entlüftungskanäle 3, 5 in Verbindung steht.

Zusätzlich münden der gemeinsame Versorgungskanal 1 und die beiden gemeinsamen Entlüftungskanäle 3, 5 an einem Bestückungsplatz 16 der Anbaufläche 12 aus, an dem das Sicherheitsventil 15, beispielsweise durch eine Schraubverbindung, lösbar montiert ist. Somit kommunizieren sowohl der gemeinsame Versorgungskanal 1 als auch der erste und zweite gemeinsame Entlüftungskanal 3, 5 mit jedem Steuerventil 13 und auch mit dem Sicherheitsventil 15.

Jedes Steuerventil 13 kommuniziert des Weiteren mit zwei ihm spezifisch zugeordneten individuellen Arbeitskanälen 17, 18, die den Fluidverteiler 8 quer zu der Längsachse 7 durchsetzen und jeweils einenends an der Anbaufläche 12 zum zugeordneten Steuerventil 13 und andernends längsseits außen am Fluidverteiler 8 zu einer Anschlussfläche 22 ausmünden. An der Anschlussfläche 22 sind die Arbeitskanäle 17, 18 mit nicht näher dargestellten Fluidleitungen verbindbar, die zu anzusteuernden Verbrauchern führen, beispielsweise zu durch Fluidkraft betätigbaren Antrieben.

Im Normalbetrieb der Ventilbatterie 6 steht in dem gemeinsamen Versorgungskanal 1 ein unter einem Versorgungsdruck stehendes Druckmedium, insbesondere Druckluft, zur Verfügung. Dieses stammt von einer an die Ventilbatterie 6 angeschlossenen Druckquelle P. Die Steuerventile 13 sind elektrisch betätigbar und können jeweils in unterschiedliche Schaltstellungen verbracht werden, in denen sie die jeweils angeschlossenen individuellen Arbeitskanäle 17, 18 jeweils wahlweise mit dem gemeinsamen Versorgungskanal 1 oder einem der beiden gemeinsamen Entlüftungskanäle 3, 5 in Verbindung setzen. In der Regel liegt hierbei eine sogenannte 5/2-Schaltfunktion vor.

Die für die elektrische Betätigung der Steuerventile 13 erforderlichen Betriebssignale - hierunter sind sowohl Steuersignale als auch Betätigungsenergie zu verstehen - gelangen über eine sich in der Aufreihungsrichtung 14 erstreckende elektrische Verkettungseinrichtung 23 zu nicht näher dargestellten elektrischen Anschlüssen der Steuerventile 13. Sie stammen von einer elektronischen Steuereinrichtung, die an Bord der Ventilbatterie 6 und/oder extern angeordnet sein kann.

Die Steuerventile 13 sind zweckmäßigerweise vorgesteuerte Ventile mit je einer elektrisch betätigbaren Vorsteuerventileinrichtung, beispielsweise eine Magnetventileinrichtung. Jede Vorsteuerventileinrichtung kann sich aus einem oder zwei elektrisch betätigbaren Vorsteuerventilen zusammensetzen.

Die beiden gemeinsamen Entlüftungskanäle 3, 5 münden abseits der Anbaufläche 12 zur Außenfläche des Fluidverteilers 8 aus und stehen über ihre Ausmündungen mit der Atmosphäre in Verbindung. Dies kann direkt oder unter Zwischenschaltung von Schalldämpfern geschehen, oder auch durch gefasste Ableitung zu einer anderen Stelle der Atmosphäre.

Die Fluidbeaufschlagung des gemeinsamen Versorgungskanals 1 ist durch das an Bord der Ventilbatterie 6 befindliche Sicherheitsventil 15 steuerbar.

Im Einzelnen enthält das Sicherheitsventil 15 einen mit dem gemeinsamen Versorgungskanal 1 verbundenen Auslassanschluss 24. Des Weiteren besitzt es zwei Entlüftungsanschlüsse 25, 26, deren erster (25) mit dem gemeinsamen Entlüftungskanal 3 und deren zweiter (26) mit dem gemeinsamen Entlüftungskanal 5 in ständiger Verbindung stehen.

Dazuhin verfügt das Sicherheitsventil 15 über noch zwei weitere Ventilanschlüsse 27, 28, die mit jeweils einem individuellen ersten bzw. zweiten Fluidverteilerkanal 2, 4 verbunden sind. Letztere münden zweckmäßigerweise auch zu der Anschlussfläche 22 des Fluidverteilers 8 aus, wo sich mit nicht näher dargestellten Anschlussmitteln ausgestattet sein können, die das Anschließen einer wegführenden Fluidleitung ermöglichen.

Bei allen Ausführungsbeispielen bildet der eine, erste Fluidverteilerkanal 2 einen im Betrieb ständig mit der Druckquelle P verbundenen Einspeisekanal 32.

Der zweite Fluidverteilerkanal 4 ist bei dem Ausführungsbeispiel der Figuren 2 bis 4 ebenfalls ein Einspeisekanal 33, der in Parallelschaltung zu dem anderen Einspeisekanal 32 auch ständig mit der Druckquelle P verbunden ist. Beim Ausführungsbeispiel der Figuren 5 und 6 hingegen fungiert der zweite Fluidverteilerkanal 4 als zusätzlich zu den gemeinsamen Entlüftungskanälen 3, 5 vorgesehener Zusatz-Entlüftungskanal 34. Seine an der Anschlussfläche 22 vorgesehene Ausmündung kommuniziert im Betrieb der Ventilbatterie 6 direkt oder unter Zwischenschaltung eines angebauten Schalldämpfers mit der unmittelbaren Atmosphäre oder mit einer zu einer anderen Stelle der Atmosphäre führenden Abluftleitung.

Bei allen Ausführungsbeispielen wird der gemeinsame Versorgungskanal 1 ausschließlich über den mindestens einen Einspeisekanal 32, 33 mit dem für den Betrieb der Ventilbatterie 6 benötigen Druckmedium versorgt. Eine anderweitige, von dem Sicherheitsventil 15 nicht kontrollierbare Druckmitteleinspeisung in den gemeinsamen Versorgungskanal 1 ist nicht vorgesehen. Eine standardmäßig am Fluidverteiler 8 vorhandene, nicht näher dargestellte Einspeiseöffnung für den gemeinsamen Versorgungskanal 1 ist, beispielsweise mittels eines Stopfens, verschlossen. Sie kann jedoch genutzt werden, wenn die Ventilbatterie 6 ohne ein Sicherheitsventil 15 oder ohne Nutzung der Funktionalität des vorhandenen Sicherheitsventils 15 betrieben werden soll.

Allen Ausführungsbeispielen der Ventilbatterie 6 ist gemeinsam, dass mit Hilfe des Sicherheitsventils 15 die Verbindung zwischen dem mindestens einen Einspeisekanal 32, 33 und dem an das Sicherheitsventil 15 angeschlossenen gemeinsamen Versorgungskanal 1 wahlweise freigegeben oder abgesperrt werden kann.

Bei freigegebener Kanalverbindung nimmt das Sicherheitsventil 15 eine exemplarisch aus den Figuren 4 und 6 ersichtliche Durchlassstellung ein. Gemäß Figur 4 sind hier beide vorhandenen Einspeisekanäle 32, 33 gleichzeitig mit dem gemeinsamen Versorgungskanal 1 verbunden. Gemäß Figur 6 liegt eine Strömungsverbindung zwischen dem gemeinsamen Versorgungskanal 1 und dem einzigen Einspeisekanal 32 vor.

Bei der aus Figuren 3 und 5 jeweils hervorgehenden abgesperrten Kanalverbindung ist der gemeinsame Versorgungskanal 1 vom jeweils zugeordneten Einspeisekanal 32 bzw. 33 fluiddicht abgesperrt. Gleichzeitig ist er aber auf Grund einer hierbei von dem Sicherheitsventil 15 eingenommenen Entlüftungsstellung an die Atmosphäre entlüftet. Beim Ausführungsbeispiel der Figuren 2 bis 4 geschieht dies durch eine freigeschaltete Verbindung zwischen dem gemeinsamen Versorgungskanal 1 und dem ersten gemeinsamen Entlüftungskanal 3. Beim Ausführungsbeispiel der Figuren 5 und 6 ist der gemeinsame Versorgungskanal 1 gleichzeitig über sowohl den zweiten gemeinsamen Entlüftungskanal 5 als auch den Zusatz-Entlüftungskanal 34 entlüftet.

Ungeachtet der Art der Entlüftung wird folglich der gemeinsame Versorgungskanal 1 in der Entlüftungsstellung des Sicherheitsventils 15 druckentlastet und die gesamte Ventilbatterie 6 wird drucklos. Selbst wenn daher durch eine elektronische Steuerung oder auf Grund manueller Bedienung noch ein Schaltvorgang eines Steuerventils 13 veranlasst werden sollte, kann dieser keine schädigenden Bewegungen eines angeschlossenen Verbrauchers mehr hervorrufen. Das Absinken des im Inneren der Ventilbatterie herrschenden Druckes auf Atmosphärendruck ermöglicht überdies ein gefahrloses Abnehmen der Steuerventile 13 zu Reparatur oder Austauschzwecken.

Bei dem Ausführungsbeispiel der Figuren 2 bis 4 wird der zweite gemeinsame Entlüftungskanal 5 für den vom Sicherheitsventil 15 gesteuerten Entlüftungsprozess nicht genutzt. Das Sicherheitsventil 15 ist hier so ausgebildet, dass der zweite Entlüftungsanschluss 26 ungeachtet von der Stellung des Ventilschiebers 35 des Sicherheitsventils 15 abgesperrt bleibt.

Es wäre allerdings durchaus denkbar, das Sicherheitsventil 15 so auszubilden, dass beide gemeinsamen Entlüftungskanäle 3, 5 in der Entlüftungsstellung zur Entlüftung des gemeinsamen Versorgungskanals 1 genutzt werden.

Im Übrigen wäre es auch möglich, abweichend von der in Figur 5 gezeigten Variante sowohl beide gemeinsamen Entlüftungskanäle 3, 5 als auch den Zusatz-Entlüftungskanal 34 gleichzeitig zur Entlüftung des gemeinsamen Versorgungskanals 1 einzusetzen, oder auch nur den vorhandenen Zusatz-Entlüftungskanal 34, wobei im letzteren Fall beide gemeinsamen Entlüftungskanäle 3, 5 an der Entlüftungsfunktion des Sicherheitsventils 15 nicht teilnehmen würden.

Es wäre auch eine Bauform möglich, bei der der Zusatz-Entlüftungskanal 34 nicht mit einem individuellen Fluidverteilerkanal 4 kommuniziert, sondern direkt zu einer nicht abgedeckten Außenfläche des Ventilgehäuses 36 des Sicherheitsventils 15 führt, um von dort aus, unter Umgehung des Fluidverteilers 8, eine Entlüftung zur Atmosphäre zu ermöglichen.

Das Sicherheitsventil 15 ist ungeachtet seiner weiteren Ausgestaltung zweckmäßigerweise elektrisch aktivierbar ausgebildet. Es besitzt eine elektrische Schnittstelle 37 zur Einspeisung der für seine Betätigung erforderlichen Betriebssignale. Diese können individuell eingespeist werden oder aber über die vorhandene elektrische Verkettungseinrichtung 23, letzteres vergleichbar der elektrischen Ansteuerung der Steuerventile 13.

Das Sicherheitsventil 15 bei den Ausführungsbeispielen ist jeweils ein vorgesteuertes Mehrwegeventil. Es enthält ein elektrisch betätigbares Vorsteuerventil 38, beispielsweise ein Magnetventil, dessen Aktivierungszustand für den momentanen Betriebszustand des Sicherheitsventils 15 verantwortlich ist.

Das Sicherheitsventil 15 enthält einen schon angesprochenen, bevorzugt kolbenartig ausgebildeten Ventilschieber 35, der in seiner Längsrichtung zwischen zwei Stellungen umschaltbar ist, die im einen Fall die Entlüftungsstellung und im anderen Fall die Durchlassstellung bilden.

Der Ventilschieber 35 verfügt einenends über eine axial orientierte Betätigungsfläche 42, die eine Vorsteuerkammer 43 begrenzt, welche mit einem gepunktet angedeuteten Vorsteuerkanal 44 in Verbindung steht. Der Vorsteuerkanal 44 ist mit einem unter einem Vorsteuerdruck stehenden Druckmedium gespeist, das bei den Ausführungsbeispielen aus einem im Fluidverteiler 8 verlaufenden Vorsteuer-Speisekanal 45 versorgt wird. Der Vorsteuer-Speisekanal 45 kann entweder unabhängig von dem gemeinsamen Versorgungskanal 1 oder aus diesem mit Druckmedium gespeist sein. Alternativ wäre es auch möglich, den Vorsteuerkanal 44 im Innern des Sicherheitsventils 15 mit dem Auslassanschluss 24 zu verbinden.

In den Verlauf des Vorsteuerkanals 44 ist das Vorsteuerventil 38 eingeschaltet. Es ist in der Lage, den Durchgang durch den Vorsteuerkanal 44 wahlweise freizugeben oder abzusperren. Im abgesperrten Zustand sorgt es gleichzeitig für eine Entlüftung der Vorsteuerkammer 43.

Bei geöffnetem Vorsteuerkanal 44 steht in der Vorsteuerkammer 43 der Vorsteuerdruck an, welcher die Betätigungsfläche 42 beaufschlagt und eine durch einen Pfeil angedeutete Stellkraft 46 auf den Ventilschieber 35 ausübt, so dass letzterer in die aus Figuren 4 und 6 hervorgehende Durchlassstellung geschaltet wird.

Die Stellkraft 46 liegt in der Durchlassstellung ständig an, um eine entgegengesetzt wirksame Rückstellkraft 47 einer Federeinrichtung 48 zu überwinden, die den Ventilschieber 35 ständig in Richtung der aus Figuren 3 und 5 hervorgehenden Entlüftungsstellung vorspannt. Die Federeinrichtung 48 stützt sich zum einen an dem Ventilschieber 35 und zum anderen direkt oder indirekt am Ventilgehäuse 36 des Sicherheitsventils 15 ab. Um kompakte Abmessungen zu erzielen, kann die Federeinrichtung 48 in eine axiale Ausnehmung des Ventilschiebers 35 eintauchen.

Anstelle der bei den Ausführungsbeispielen vorhandenen mechanischen Federeinrichtung 48 könnten auch andere Beaufschlagungsmittel vorhanden sein, um die Rückstellkraft 47 hervorzurufen. Denkbar wäre beispielsweise auch eine pneumatische Feder. Die Federeinrichtung 48 hat ungeachtet ihrer Ausführungsform den Vorteil, dass sie den Ventilschieber 35 in die Entlüftungsstellung schaltet, wenn die Vorsteuerkammer 43 drucklos wird, sei es auf Grund eines systembedingten Druckabfalles oder auf Grund eines Stromausfalles.

Der Ventilschieber 35 erstreckt sich in einer am Ventilgehäuse 36 ausgebildeten Schieberaufnahme 52, die durch eine Abdichteinrichtung 53 axial in mehrere Abschnitte unterteilt ist. Die Abdichteinrichtung 53 umschließt den Ventilschieber 35 koaxial und ist bevorzugt ventilgehäusefest angeordnet. Sie kann insbesondere mehrere mit axialem Abstand zueinander angeordnete ringförmige Dichtungen enthalten, die in Abhängigkeit von der axialen Position des Ventilschiebers 35 mit unterschiedlichen Abschnitten dessen peripheren Außenumfanges in Dichtkontakt treten können. Die diversen vorgenannten Abschnitte stehen mit den oben erwähnten Anschlüssen 24 - 28 in Verbindung.

Um die gewünschte Schaltfunktion zu erreichen, ist der Ventilschieber 35 an seinem grundsätzlich zylindrischen Außenumfang in axialer Richtung mehrfach abgestuft. Dadurch ergeben sich axial aufeinanderfolgende Abschnitte größeren und kleineren Durchmessers. Je nach Stellung des Ventilschiebers 35 und dem daraus resultierenden oder nicht vorhandenen Dichtkontakt mit der Abdichteinrichtung 53 werden somit einzelne der Anschlüsse 24, 28 im oben erläuterten Sinne miteinander verbunden oder voneinander abgetrennt.

Beim Ausführungsbeispiel der Figuren 5 und 6 wird der Ventilschieber 35 nur am Außenumfang umströmt. Um in der Entlüftungsstellung die gleichzeitige Verbindung des gemeinsamen Versorgungskanals 1 mit sowohl dem zweiten gemeinsamen Entlüftungskanal 5 als auch dem Zusatz-Entlüftungskanal 34 zu erhalten, verfügt der Ventilschieber 35 am Außenumfang über eine relativ lange Einschnürung 54, die sich in der Entlüftungsstellung über sämtliche Anschlüsse 24, 26 und 28 hinweg erstreckt.

Beim Ausführungsbeispiel der Figuren 2 bis 4 verfügt der Ventilschieber 36 insofern über eine Besonderheit, als er einen Hohlraum 55 aufweist, durch den hindurch das Druckmedium in der Entlüftungsstellung abgeführt wird.

Der Hohlraum 55 mündet an zwei axial beabstandeten Stellen über jeweils mindestens eine und vorzugsweise mehrere Übertrittsöffnungen 56, 57 zum Außenumfang des Ventilschiebers 35 aus. In der Entlüftungsstellung sind die Übertrittsöffnungen 56, 57 so platziert, dass die einen (56) von ihnen mit dem Auslassanschluss 24 und die anderen (57) von ihnen mit dem ersten Entlüftungsanschluss 25 kommunizieren. Auf diese Weise kann die Entlüftungsströmung durch den abgeschotteten Ventilanschluss 27 hindurchgeführt werden, ohne diesen zu beeinflussen.

An dieser Stelle sei erwähnt, dass der Auslassanschluss 24 zweckmäßigerweise axial einerseits von dem einen weiteren Ventilanschluss 27 und axial andererseits von dem anderen weiteren Ventilanschluss 28 flankiert ist. Auf diese beiden weiteren Ventilanschlüsse 27, 28 folgt dann nach axial außen hin im einen Fall der erste Entlüftungsanschluss 25 und im anderen Fall der zweite Entlüftungsanschluss 26.

Das erfindungsgemäße Sicherheitskonzept lässt sich auch bei einem nicht modularen Fluidverteiler 8 realisieren. Besonders vorteilhaft ist es jedoch in Verbindung mit einem modularen Fluidverteiler 8, wie dies exemplarisch bei den Ausführungsbeispielen der Fall ist.

Hier ist der Fluidverteiler 8 in mehrere in der Aufreihungsrichtung 14 aneinander angesetzte Fluidverteilermodule 58, 59 unterteilt. Dabei sind erste Fluidverteilermodule 58 mit den Steuerventilen 13 bestückt und beinhalten unter anderem die individuellen Arbeitskanäle 17, 18. Ein zweites Fluidverteilermodul 59 trägt das Sicherheitsventil 15 und verfügt über die beiden Fluidverteilerkanäle 2, 4. Durch den modularen Aufbau sind der gemeinsame Versorgungskanal 1 und die gemeinsamen Entlüftungskanäle 3, 5 in Kanallängenabschnitte der einzelnen Fluidverteilermodule 58, 59 unterteilt, die sich ergänzen.

Die ersten Fluidverteilermodule 58 bilden zusammen mit dem oder den auf ihnen sitzenden Steuerventilen 13 je ein Steuermodul 62. Exemplarisch enthält jedes dieser Steuermodule 62 beim Ausführungsbeispiel ein erstes Fluidverteilermodul 58 und in zwei daran nebeneinander angeordnete Steuerventile 13. Das Sicherheitsventil 15 repräsentiert gemeinsam mit dem es tragenden zweiten Fluidverteilermodul 59 ein Sicherheitsmodul 63.

Bei dem gezeigten Ausführungsbeispiel sitzt das Sicherheitsmodul 63 an einem Ende der Modulanordnung. Es kann jedoch ohne Weiteres derart in die Reihe von Steuermodulen 62 eingegliedert werden, dass es axial beidseits von je mindestens einem Steuermodul 62 flankiert wird. Da die Druckmitteleinspeisung in die Ventilbatterie 6 über das Sicherheitsmodul 63 stattfindet, kann somit eine endseitige Einspeisung aber auch zusätzlich oder alternativ eine Zwischeneinspeisung von Druckmedium in die Ventilbatterie 6 realisiert werden. Das Sicherheitsmodul 63 kann ein Abschlussmodul oder ein Zwischenmodul der Modulanordnung bilden.

Wenn das Sicherheitsventil 15 und die Steuerventile 13 über kompatible pneumatische Schnittstellen verfügen, die einen Anbau an gleich ausgebildete Bestückungsflächen des Fluidverteilers 8 gestatten, besteht die Möglichkeit, jedes vorhandene Fluidverteilermodul alternativ zur Realisierung eines Steuermoduls 62 oder zur Realisierung eines Sicherheitsmoduls 63 heranzuziehen.

Anstelle den geschilderten Ausführungsvarianten mit mechanischer oder pneumatischer Federrückstellung könnte das Sicherheitsventil 15 auch als Impulsventil ausgeführt sein, bei dem beide Schaltstellungen durch je ein elektrisch betätigbares Vorsteuerventil vorgegeben werden. Ein Vorteil dieser Bauform liegt darin, dass zur Aufrechterhaltung der Durchlassstellung keine ständige Aktivierung bzw. Bestromung des zugeordneten Vorsteuerventils 38 notwendig ist. Die gegebene Schaltstellung bleibt jedoch bei einem Stromausfall dann unverändert.

## Patentansprüche

1. Ventilbatterie, mit einer Mehrzahl elektrisch betätigbarer Steuerventile (13), die jeweils gleichzeitig an mindestens einen gemeinsamen Versorgungskanal (1) und mindestens einen gemeinsamen Entlüftungskanal (3, 5) angeschlossen sind und die Verbindung dieser Kanäle (1, 3, 5) mit jeweils mindestens einem mit einem Verbraucher verbindbaren individuellen Arbeitskanal (17, 18) steuern können, mit mindestens einem Einspeisekanal (32, 33) zum Einspeisen von für den mindestens einen gemeinsamen Versorgungskanal (1) bestimmtem Druckmedium, und mit einem zwischen den mindestens einen Einspeisekanal (32, 33) und den mindestens einen gemeinsamen Versorgungskanal (1) zwischengeschalteten Sicherheitsventil (15) zum wahlweisen Freigeben oder Absperren der Kanalverbindung, **dadurch gekennzeichnet, dass** das Sicherheitsventil (15) in eine bei gleichzeitiger Absperrung des mindestens einen Einspeisekanals (32, 33) den mindestens einen gemeinsamen Versorgungskanal (1) entlüftende Entlüftungsstellung schaltbar ist.

2. Ventilbatterie nach Anspruch 1, **dadurch gekennzeichnet, dass** sie über wenigstens zwei mit dem Sicherheitsventil verbundene Einspeisekanäle (32, 33) verfügt, die in der Entlüftungsstellung des Sicherheitsventils (15) abgesperrt und in einer Durchlassstellung des Sicherheitsventils (15) gleichzeitig mit dem gemeinsamen Versorgungskanal (1) verbunden sind.

3. Ventilbatterie nach Anspruch 1 oder 2, **dadurch gekennzeichnet, dass** das Sicherheitsventil (15) in seiner Entlüftungsstellung den mindestens einen gemeinsamen Versorgungskanal (1) mit mindestens einem mit der Atmosphäre kommunizierenden gemeinsamen Entlüftungskanal (3, 5) verbindet.

4. Ventilbatterie nach Anspruch 3, **dadurch gekennzeichnet, dass** in der Entlüftungsstellung ein einziger gemeinsamer Entlüftungskanal (3) mit dem mindestens einen gemeinsamen Versorgungskanal (1) verbunden ist.

5. Ventilbatterie nach einem der Ansprüche 1 bis 4, **dadurch gekennzeichnet, dass** das Sicherheitsventil (15) in seiner Entlüftungsstellung den mindestens einen gemeinsamen Versorgungskanal (1) mit einem von dem mindestens einen gemeinsamen Entlüftungskanal (3, 5) unabhängigen Zusatz-Entlüftungskanal (34) verbindet.

6. Ventilbatterie nach Anspruch 5, **dadurch gekennzeichnet, dass** der gemeinsame Versorgungskanal in der Entlüftungsstellung des Sicherheitsventils (15) sowohl mit mindestens einem gemeinsamen Entlüftungskanal (5) als auch mit dem Zusatz-Entlüftungskanal (34) verbunden ist.

7. Ventilbatterie nach einem der Ansprüche 1 bis 6, **dadurch gekennzeichnet, dass** das Sicherheitsventil (15) elektrisch aktivierbar ausgebildet ist.

8. Ventilbatterie nach Anspruch 7, **dadurch gekennzeichnet, dass** das Sicherheitsventil (15) ein durch mindestens ein elektrisch betätigbares Vorsteuerventil (38) vorgesteuertes Ventil ist.

9. Ventilbatterie nach Anspruch 7 oder 8, **dadurch gekennzeichnet, dass** das Sicherheitsventil durch insbesondere als Federeinrichtung (48) ausgebildete Beaufschlagungsmittel ständig in Richtung der Entlüftungsstellung vorgespannt ist.

10. Ventilbatterie nach einem der Ansprüche 1 bis 9, **dadurch gekennzeichnet, dass** das Sicherheitsventil (15) einen wahlweise in der Entlüftungsstellung oder in einer den gemeinsamen Versorgungskanal (1) mit mindestens einem Einspeisekanal (32, 33) verbindenden Durchlassstellung positionierbaren Ventilschieber (35) enthält.

11. Ventilbatterie nach Anspruch 10, **dadurch gekennzeichnet, dass** der Ventilschieber (35) einen Hohlraum (55) aufweist, durch den hindurch das Druckmedium in der Entlüftungsstellung abströmen kann.

12. Ventilbatterie nach einem der Ansprüche 1 bis 11, **dadurch gekennzeichnet, dass** das Sicherheitsventil (15) Bestandteil eines eigenständigen Sicherheitsmoduls (63) der Ventilbatterie (6) ist.

13. Ventilbatterie nach Anspruch 12, **dadurch gekennzeichnet, dass** die Steuerventile (13) Bestandteile von in einer Aufreihungsrichtung (14) aneinandergesetzten Steuermodulen (62) sind, wobei das Sicherheitsmodul (63) in die Reihe von Steuermodulen (62) eingegliedert ist.

14. Ventilbatterie nach Anspruch 12, **dadurch gekennzeichnet, dass** das Sicherheitsmodul (63) als die Reihe von Steuermodulen (62) abschließendes Abschlussmodul oder als in die Reihe von Steuermodulen (62) zwischengeschaltetes Zwischenmodul ausgeführt ist.

15. Ventilbatterie nach Anspruch 13 oder 14, **dadurch gekennzeichnet, dass** das Sicherheitsmodul (63) ein mit dem Sicherheitsventil (15) bestücktes Fluidverteilermodul (59) aufweist, das mit die Steuerventile (13) tragenden weiteren Fluidverteilermodulen (58) in Reihe geschaltet ist, wobei die gemeinsamen Versorgungs- und Entlüftungskanäle (1, 3, 5) sämtliche Fluidverteilermodule (58, 59) durchziehen und der mindestens eine Einspeisekanal (32, 33) im Fluidverteilermodul (59) des Sicherheitsventils (15) verläuft und zu einer nicht von einem benachbarten Fluidverteilermodul abgedeckten Außenfläche (22) ausmündet.

16. Ventilbatterie nach Anspruch 15, **dadurch gekennzeichnet, dass** die den Steuerventilen (13) zugeordneten Fluidverteilermodule (58) jeweils von mindestens zwei individuellen Arbeitskanälen (17, 18) durchsetzt sind.

17. Ventilbatterie nach Anspruch 15 oder 16, **dadurch gekennzeichnet, dass** das Fluidverteilermodul (59) des Sicherheitsventils (15) von zwei individuellen Fluidkanälen (2, 4) durchsetzt ist, von denen mindestens einer einen Einspeisekanal (32, 33) für den gemeinsamen Versorgungskanal (1) bildet.

## Claims

1. Valve bank, with a multiplicity of electrically actuable control valves (13), each connected simultaneously to at least one common supply passage (1) and at least one common vent passage (3, 5), and able to control the connection of these passages (1, 3, 5) to respectively at least one individual operating passage (17, 18) which may be connected to a load, with at least one feed passage (32, 33) for the supply of pressure medium intended for the common supply passage or passages (1), and with a safety valve (15) connected between one or more feed passages (32, 33) and one or more common supply passages (1) for the alternate opening or closing of the passage connection, **characterised in that** the safety valve (15) may be switched to a venting position venting one or more common supply passages (1) while simultaneously closing one or more feed passages (32, 33).

2. Valve bank according to claim 1, **characterised in that** it has connected to the safety valve at least two feed passages (32, 33) which are closed in the venting position of the safety valve (15) and, in a through passage position of the safety valve (15), are connected simultaneously to the common supply passage (1).

3. Valve bank according to claim 1 or 2, **characterised in that** the safety valve (15), in its venting position, connects one or more common supply passages (1) with at least one common vent passage (3, 5) communicating with the atmosphere.

4. Valve bank according to claim 3 **characterised in that,** in the venting position, a single common vent passage (3) is connected to one or more common supply passages (1).

5. Valve bank according to any of claims 1 to 4, **characterised in that** the safety valve (15) in its venting position connects one or more common supply passages (1) with an additional vent passage (34) independent of the one or more common vent passages (3, 5).

6. Valve bank according to claim 5 **characterised in that,** in the venting position of the safety valve (15), the common supply passage is connected both to one or more common vent passages (5) and also to the additional vent passage (34).

7. Valve bank according to any of claims 1 to 6, **characterised in that** the safety valve (15) may be actuated electrically.

8. Valve bank according to claim 7, **characterised in that** the safety valve (15) is a valve piloted by at least one electrically actuable pilot valve (38).

9. Valve bank according to claim 7 or 8, **characterised in that** the safety valve is constantly biased towards the venting position by pressurising means in particular in the form of a spring device (48).

10. Valve bank according to any of claims 1 to 9, **characterised in that** the safety valve (15) contains a valve spool (35) which may be positioned alternately in the venting position or in a through passage position connecting the common supply passage (1) with at least one feed passage (32, 33).

11. Valve bank according to claim 10, **characterised in that** the valve spool (35) has a hollow space (55) through which the pressure medium can flow away in the venting position.

12. Valve bank according to any of claims 1 to 11, **characterised in that** the safety valve (15) is an integral part of an independent safety module (63) of the valve bank (6).

13. Valve bank according to claim 12, **characterised in that** the control valves (13) are integral parts of control modules (62) placed side by side in a direction of lining-up (14), wherein the safety module (63) is incorporated in the row of control modules (62).

14. Valve bank according to claim 12, **characterised in that** the safety module (63) is designed as a terminating module at the end of the row of control modules (62) or as an intermediate module inserted in the row of control modules (62).

15. Valve bank according to claim 13 or 14, **characterised in that** the safety module (63) has a fluid distributor module (59) equipped with the safety valve (15) and connected in series with further fluid distributor modules (58) carrying the control valves (13), wherein the common supply and vent passages (1, 3, 5) pass through all fluid distributor modules (58, 59), and one or more feed passage(s) (32, 33) run(s) in the fluid distributor module (59) of the safety valve (15), opening out at an outer surface (22) not covered by an adjacent fluid distributor module.

16. Valve bank according to claim 15, **characterised in that** each of the fluid distributor modules (58) assigned to the control valves (13) passes through at least two individual operating passages (17, 18).

17. Valve bank according to claim 15 or 16, **characterised in that** the fluid distributor module (59) of the safety valve (15) is passed through by two individual fluid passages (2, 4), at least one of which forms a feed passage (32, 33) for the common supply passage (1).

## Revendications

1. Batterie de vannes, avec une pluralité de vannes de commande (13) commandables électriquement, qui sont raccordées simultanément à au moins un canal d'alimentation commun (1) et à au moins un canal de ventilation commun (3, 5), et qui peuvent commander la liaison de ces canaux (1, 3, 5) avec à chaque fois au moins un canal de travail individuel (17, 18) pouvant être relié à un consommateur, avec au moins un canal d'introduction (32, 33) destiné à introduire un agent sous pression destiné au canal d'alimentation commun (1) au nombre d'au moins un, et avec une vanne de sécurité (15) interposée entre le canal d'introduction (32, 33) au nombre d'au moins un et le canal d'alimentation commun (1) au nombre d'au moins un pour, au choix, libérer ou bloquer la liaison entre les canaux, **caractérisée en ce que** la vanne de sécurité (15) peut être placée dans une position de ventilation ventilant le canal d'alimentation commun (1) au nombre d'au moins un tout en bloquant le canal d'introduction (32, 33) au nombre d'au moins un.

2. Batterie de vannes selon la revendication 1, **caractérisée en ce qu'**elle dispose d'au moins deux canaux d'introduction (32, 33) reliés à la vanne de sécurité, qui sont fermés dans la position de ventilation de la vanne de sécurité (15) et qui sont reliés simultanément au canal d'alimentation commun (1) dans une position de passage de la vanne de sécurité (15).

3. Batterie de vannes selon la revendication 1 ou 2, **caractérisée en ce que,** dans sa position de ventilation, la vanne de sécurité (15) relie le canal d'alimentation commun (1) au nombre d'au moins un avec au moins un canal de ventilation commun (3, 5) communiquant avec l'atmosphère.

4. Batterie de vannes selon la revendication 3, **caractérisée en ce que,** dans la position de ventilation, un unique canal de ventilation commun (3) est relié au canal d'alimentation commun (1) au nombre d'au moins un.

5. Batterie de vannes selon l'une des revendications 1 à 4, **caractérisée en ce que,** dans sa position de ventilation, la vanne de sécurité (15) relie le canal d'alimentation commun (1) au nombre d'au moins un à un canal de ventilation additionnel (34) indépendant du canal de ventilation commun (3, 5) au nombre d'au moins un.

6. Batterie de vannes selon la revendication 5, **caractérisée en ce que,** dans la position de ventilation de la vanne de sécurité (15), le canal d'alimentation commun est relié tant à au moins un canal de ventilation commun (5) qu'au canal de ventilation additionnel (34).

7. Batterie de vannes selon l'une des revendications 1 à 6, **caractérisée en ce que** la vanne de sécurité (15) est réalisée comme une vanneactivable électriquement.

8. Batterie de vannes selon la revendication 7, **caractérisée en ce que** la vanne de sécurité (15) est une vanne pilotée par une vanne de pilotage (38) actionnable électriquement.

9. Batterie de vannes selon la revendication 7 ou 8, **caractérisée en ce que** la vanne de sécurité est précontrainte en permanence en direction de la position de ventilation par des moyens de sollicitation conformés en particulier en dispositif à ressort (48).

10. Batterie de vannes selon l'une des revendications 1 à 9, **caractérisée en ce que** la vanne de sécurité (15) contient un boisseau (35) positionnable au choix dans la position de ventilation ou dans une position de passage reliant le canal d'alimentation commun (1) avec le canal d'introduction (32, 33) au nombre d'au moins un.

11. Batterie de vannes selon la revendication 10, **caractérisée en ce que** le boisseau (35) présente une cavité (55) à travers laquelle le milieu sous pression peut s'écouler dans la position de ventilation.

12. Batterie de vannes selon l'une des revendications 1 à 11, **caractérisée en ce que** la vanne de sécurité (15) fait partie d'un module de sécurité (63) autonome de la batterie de vannes (6).

13. Batterie de vannes selon la revendication 12, **caractérisée en ce que** les vannes de commande (13) font partie de modules de commande (62) juxtaposés dans une direction de juxtaposition (14), le module de sécurité (63) étant intégré dans la rangée de modules de commande (62).

14. Batterie de vannes selon la revendication 12, **caractérisée en ce que** le module de sécurité (63) est réalisé comme un module final terminant la rangée de modules de commande (62) ou comme un module intermédiaire interposé dans la rangée de modules de commande (62).

15. Batterie de vannes selon la revendication 13 ou 14, **caractérisée en ce que** le module de sécurité (63) présente un module distributeur de fluide (59) équipé de la vanne de sécurité (15), module qui est monté en série avec d'autres modules distributeurs de fluide (58) portant les vannes de commande (13), les canaux communs d'alimentation et de ventilation (1, 3, 5) traversant tous les modules distributeurs de fluide (58, 59) et le canal d'introduction (32, 33) au nombre d'au moins un s'étendant dans le module distributeur de fluide (59) de la vanne de sécurité (15) et débouchant sur une surface extérieure (22) non recouverte par un module distributeur de fluide voisin.

16. Batterie de vannes selon la revendication 15, **caractérisée en ce que** les modules distributeurs de fluide (58) associés aux vannes de commande (13) sont traversés chacun par au moins deux canaux de travail (17, 18) individuels.

17. Batterie de vannes selon la revendication 15 ou 16, **caractérisée en ce que** le module distributeur de fluide (59) de la vanne de sécurité (15) est traversé par deux canaux de fluide individuels (2, 4) dont au moins l'un forme un canal d'introduction (32, 33) pour le canal d'alimentation commun (1).
